# EUROPÄISCHE PATENTSCHRIFT

(11) **EP 0 048 302 B1**
(45) Veröffentlichungstag und Bekanntmachung des Hinweises auf die Patenterteilung: **19.12.1984**
(21) Anmeldenummer: 80105744.9
(22) Anmeldetag: 24.09.1980
(51) Int. Cl.: H01H 5/18, H01H 11/00

(54) **Schnappschalter sowie Verfahren zu dessen Herstellung**
Snap-action switch and process for its production
Interrupteur à action brusque et procédé pour sa fabrication

(43) Veröffentlichungstag der Anmeldung: 31.03.1982
(73) Patentinhaber: Elektromanufaktur Zangenstein Hanauer GmbH & Co, D-8471 Zangenstein (DE)
(72) Erfinder: Baader, Helmut, Dr. Dipl.-Phys., D-8470 Nabburg (DE)
(74) Vertreter: Wuesthoff, Franz, Dr.-Ing.

## Beschreibung

Die Erfindung betrifft einen Schnappschalter mit
-einer Schnappfeder, die an einem Federträger befestigt ist und in einem Abstand von diesem mindestens einen Schaltkontakt trägt,
- mindestens einem in bezug auf den Federträger ortsfesten Kontakt, an dem der Schaltkontakt in einer Schaltstellung der Schnappfeder anliegt,
- einem Lenker, der in der Nähe des Federträgers schwenkbar gelagert ist und in einem Abstand von seiner Lagerung sowie vom schaltkontakt mit der Schnappfeder verbunden ist und einen Angriffspunkt für eine Betätigungskraft aufweist,
- mindestens einer Vorspannfeder, die auf den Lenker einwirkt und bestrebt ist, diesen mit Vorspannung in einer Anschlagstellung zu halten,
- und einem Einstellglied, mit dem sich die Vorspannung der Vorspannfeder einstellen läßt.

Schnappschalter werden in der Elektrotechnik häufig dazu benutzt, sicherzustellen, daß Umschaltungen von elektrischen Kontakten schlagartig geschehen, sobald eine an sich beliebig langsam veränderliche Eingangsgröße einen bestimmten kritischen Wert erreicht hat. Schlagartige Umschaltungen sind notwendig, um eine sichere Kontaktgabe zu erreichen und Kontaktbrand zu vermeiden. Häufig, beispielsweise bei Membran-Druckschaltern, ist die Eingangsgröße eine Kraft, die einstellbare Vorspannung überwinden muß, um ein Umschalten des Schnappschalters zu bewirken.

Bei einem bekannten Schnappschalter der beschriebenen Art ist die Vorspannfeder eine Schraubendruckfeder, die sich einerseits an einer Einstellschraube abstützt und andererseits unmittelbar gegen den Lenker drückt. Der Lenker ist auf einer körperlich ausgebildeten Achse gelagert, die ortsfest derart angeordnet ist, daß der Lenker ausschließlich zum Umschalten erforderliche Kräfte auf die Schnappfeder überträgt, diese aber von Querkräften entlastet. Dies gilt sowohl für Querkraftkomponenten der auf den Lenker einwirkenden Betätigungskraft wie auch für Querkraftkomponenten, die von der Vorspannfeder auf den Lenker übertragen werden können. Zwischen der Schraubendruckfeder und der Einstellschraube ist eine verdrehgesicherte Zwischenlage angeordnet, die verhindern soll, daß die Einstellschraube, wenn sie zum Justieren des Schnappschalters gedreht wird, die Schraubendruckfeder mitdreht und in dieser eine Torsionsspannung aufbaut, die zunächst durch Haftreibung erhalten bleibt, sich aber früher oder später infolge von Erschütterungen des Schnappschalters löst, wodurch sich die auf den Lenker einwirkende Vorspannun damit die gesamte Schaltcharakteris Schnappschalters, um einen nicht im feststehenden Betrag ändern würde.

Trotz dieser Maßnahmen-Entlastu Schnappfeder von Querkräften, di Umschnappverhalten verändern könntei seits und Bemühungen, die Vorspc konstant zu halten andererseitsbei bekannten Schnappschaltern beschriebenen Gattung schwierig und überhaupt, nur mit erheblichem fert technischen Aufwand möglich, über Zeit hinweg zu garantieren, daß ein Un vorgang dann und nur dann stattfinden die Eingangsgröße einen mit engen Tol. vorgegebenen kritischen Wert erreich überschreitet. Diese Schwierigkeiten t einerseits darauf, daß die Lage der Schi druckfeder in bezug auf den Lenker nic ständig genau definierbar ist und infolgedessen nicht ausschließen läßt, de Justieren des bekannten Schnapps( bestimmte Spannungen in der Schraub zunächst nur durch Haftreibung erhalten und sich später infolge von ErschüttE lösen; infolgedessen kann sich beispie die Lage der Federachse in bezug . Schwenkachse des Lenkers ändern, w entsprechende Änderung des vo Schraubendruckfeder auf den Lenke geübten Drehmoments zur Folge hat. A seits ist die Größe der Lagerreibung, c einer Schwenkung des Lenkers widers_{E} dem beschriebenen bekannten Sc schalter von Herstellungstoleranzen, zu Verschiebungen des Lenkers längs seine sowie von im Laufe der Zeit möglich auftretender Lagerkorrosion abhängig u sich deshalb bei der Justierung des Sc schalters nicht über eine längere Zeitspa Voraus zutreffend berücksichtigen.

Der Erfindung liegt deshlab die zugrunde, einen Schnappschalter der ei beschriebenen Gattung mit fertigun nisch einfachen Mitteln derart zu gestalt die bei der ursprünglichen Justierung stellt Größe der zum Umschalten erforde kritischen Eingangskraft über praktisch grenzte Zeit mit hoher Genauigkeit _{E} bleibt.

Die Aufgabe ist erfindungsgemäß gelöst, daß die Vorspannfeder eine BI ist, die einerseits am Lenker und anderer einem Hebel befestigt ist, der in der Ni Federträgers in einem ortsfesten Lager ist und mittels des Einstellgliedes schw stellbar ist.

Erfindungsgemäß dient also die bzw Vorspannfeder zugleich als Lagerung Lenker, wodurch dieser von äußerer reibung freigehalten wird. Die innere F innerhalb einer Blattfeder der hier inte enden Art und Größe ist vernachla gering. Dadurch, daß die bzw. jede Vo feder am Lenker einerseits und an dem erfindungsgemäßen Hebel andererseits befestigt ist, um Biegemomente vom Hebel auf den Lenker übertragen zu können, ist eine Verschiebung zwischen der Vorspannfeder und den Bauteilen, zwischen denen sie eingespannt ist, im Betrieb ausgeschlossen, so daß von der ursprüngliche eingestellten Vorspannung nachträglich nichts verlorengehen kann. Verluste an Federspannung durch Ermüdung lassen sich durch geeignete Bemessung der Vorspannfeder bei dem erfindungsgemäßen Schnappschalter mindestens ebenso gut ausschließen wie bei bekannten gattungsgemäßen Schnappschaltern. Somit wird durch die Erfindung ein Schnappschalter geschaffen, der seine ursprüngliche Einstellung erheblich genauer und auch bei Fertigung in großen Serien erheblich zuverlässiger einhält als bekannte gattungsgemäße Schnappschalter. Der erfindungsgemäße Schnappschalter ist auch gegen Korrosion weitgehend unempfindlich, weil seine Arbeitsgenauigkeit von Lagerreibung unbeeinflußt ist. Die Reibung in der Lagerung des Hebels ist für die Arbeitsgenauigkeit des Schnappschalters ohne Bedeutung, da sie nur beim Justieren auftritt und der Hebel später nicht mehr bewegt wird.

Im Rahmen der vorliegenden Erfindung ist es ohne Bedeutung, wie das Einstellglied gestaltet ist. So könnte als Einstellglied beispielsweise ein drehbarer Nocken oder ein Keilschieber verwendet werden. Vorzuziehen ist jedoch im allgemeinen aus Gründen der fertigungstechnischen Einfachheit ein Einstellglied in Form einer Schraube, wie sie als Bauelement, wenngleich in anderer Anordnung, auch bei dem beschriebenen bekannten Schnappschalter vorgesehen ist.

Mit der Angabe, daß der Schnappschalter mindestens eine Vorspannfeder aufweist, ist eingangs schon angedeutet worden, daß es vorteilhaft sein kann, wenn mehr als eine Vorspannfeder vorgesehen ist. Bei einer bevorzugten Ausführungsform der Erfindung sind Lenker und Einstellhebel miteinander durch ein Paar Blattfedern verbunden, die beiderseits der Schnappfeder angeordnet sind. Auf diese Weise ergibt sich eine besonders genaue und gegen Querkräfte besonders widerstandsfähige Lagerung des Lenkers.

Diese Ausführungsform ist vorzugsweise dadurch weitergebildet, daß die Blattfedern mit Flanschen verschweißt sind, die seitlich von dem im Querschnitt U-förmigen Lenker und dem entsprechend gestalteten Hebel wegragen, und daß die Schnappfeder innerhalb dieser U-förmigen Querschnitte angeordnet ist.

Wenn der Lenker in bekannter Weise aus Blech ausgestanzt wird, läßt sich der erfindungsgemäße Schnappschalter gemäß einem weiteren Merkmal der Erfindung dadurch herstellen, daß der Lenker mit dem Hebel über eine Brücke zusammenhängend ausgestanzt wird, sodann die Blattfeder oder Blattfedern mit Lenker und Hebel verschweißt werden ui danach die Brücke beseitigt wird. Dadurc der im Stanzwerkzeug festgelegte A zwischen Lenker und Hebel unverände rechterhalten, und dieser Abstand bes auch die Biegecharakteristik der Blattfedf Blattfedern, wobei es auf eine bes genaue Anordnung der Schweißverbinc zwischen jeder Blattfeder und dem einerseits sowie dem Hebel andererseit ankommt.

Ein Ausführungsbeispiel der Erfindun im folgenden anhand schema Zeichnungen erläutert. Es zeigt:
Fig. 1 die Draufsicht eines erfin gemäßen Schnappschalters,
Fig. 2 den Schnitt II―II in Fig. 1, wo mit einer geringen Vorspannkraft ju Schnappschalter in einer ersten Schalts dargestellt ist,
Fig. 3 einen der Fig. 2 entsprecl Schnitt des Schnappschalters bei c Justierung, jedoch in seiner zweiten stellung,
Fig. 4 einen der Fig. 2 entsprecl Schnitt desselben Schnappschalters, dei falls in seiner ersten Schaltstellung darc hier jedoch mit größtmöglicher Vorspa justiert ist,
Fig. 5 den mit größtmöglicher Vorsp; justierten Schnappschalter in seiner Schaltstellung,
Fig. 6 den Schnitt VI-VI in Fig. 1,
Fig. 7 den Schnitt VII-VII in Fig. 1
Fig. 8 den Schnitt VIII-VIII in Fig. ' In den Zeichnungen sind Teile Gehäuses 2 dargestellt, das aus el_{E} isolierendem Kunststoff besteht und Boden 4 sowie eine Außenwand 6 aufw das Gehäuse 2 ist ein Schnappschal eingebaut.

Zu den elektrisch leitenden Bauteil Schnappschalters 10 gehört eine Sc feder 12 in Gestalt einer rechteckiger feder mit zwei parallelen Längsschlitzen ein Paar äußerer Schenkel 16 derart beg daß sie nur an ihren beiden Enden mite und mit einem mittleren Teil der Schna 12 zusammenhängen. Der mittlere Teil aus zwei mittleren Schenkeln 18, die dui Unterbrechung 20 voneinander getren Die beiden Längsschlitze 14 werden du Unterbrechung etwa in ihrer Mitte mite verbunden, so daß sich insgesamt förmige Aussparung ergibt.

Die beiden durch die Unterbreche voneinander getrennten mittleren Sche der Schnappfeder 12 sind zwischen eine platte 22 und einem Federträger 24, d aus Metall bestehen, eingespannt und rr derart verschweißt, daß die Gesamtlä beiden mittleren Schenkel 18 und Unterbrechung 20 überbrückenden Abs der Deckplatte 22 sowie des Federträ größer ist als die Länge jedes der beiden Schenkel 16. Die beiden mittleren Schenkel 18 können infolgedessen nicht in einer gemeinsamen Ebene mit den äußeren Schenkeln 16 liegen, sondern bilden entweder eine in bezug auf die äußeren Schenkel 16 erst nach oben, dann nach unten und schließlich wieder nach oben gewölbte Schlangenlinie (Fig. 2 und 4) oder einen in bezug auf die beiden äußeren Schenkel 16 nach oben gewölbten Bogen (Fig. 3 u. 5). Die am Federträger 24 befestigte Schnappfeder 12 ist somit bistabil; sie kann nur unter Einwirkung einer äußeren Kraft zwischen einer ersten Schaltstellung (Fig. 2 und 4) und einer zweiten Schaltstellung (Fig. 3 und 5) hin und her springen.

Der Federträger 24 ist am Boden 4 oles Gehäuses 2 befestigt und weist eine durch diesen hindurch nach außen ragende Lötfahne 26 auf.

Weitere elektrisch leitende Bauteile des Schnappschalters 10 sind zwei ortsfeste Kontakte 28 und 30, die einander gegenüber beiderseits eines an der Schnappfeder 12 befestigten, doppelseitig ausgebildeten Schaltkontakts 32 an je einem Kontaktträger 34 bzw. 36 befestigt sind. Die Kontaktträger 34 und 36 sind am Boden 4 befestigt und haben ebenfalls je eine durch diesen hindurchragende Lötfahne 38 bzw. 40.

Somit verbindet der Schnappschalter 10 die Lötfahnen 26 und 38 miteinander, wenn die Schnappfeder 12 ihre erste, in den Zeichnungen obere Schaltstellung gemäß Fig. 2 und 4 einnimmt, wohingegen die Lötfahnen 26 und 40 miteinander verbunden sind, wenn die Schnappfeder 12 ihre zweite, in den Zeichnungen untere Schaltstellung gemäß Fig. 3 und 5 einnimmt.

Die hier dargestellte Schnappfeder 12 entspricht derjenigen gemäß der DE-A1-28 19 795; darin sind auch weitere Beispiele von Schnappfedern dargestellt, die neben weiteren, vorbekannten Schnappfedern für den vorliegenden Schnappschalter 10 geeignet sind.

Beiderseits des Federträgers 24 ist je ein Lagerbock 42 angeordnet, der mit dem Gehäuse 2 einstückig ausgebildet ist und eine Gelenkpfanne 44 aufweist. Die Gelenkpfannen 44 nehmen zwei Gelenkköpfe 46 auf, die an je einem hakenartigen Teil 48 eines hebels 50 ausgebildet sind. Der Hebel 50 ist infolgedessen um eine ortsfeste Achse A schwenkbar, die sich durch die Mittelpunkte der beiden Gelenkpfannen 44 erstreckt.

Der Hebel 50 umgreift mit seinen beiden hakenartigen Teilen 48 den Federträger 24 mit reichlichem Spiel, so daß er in einem weiten Winkelbereich um die Achse A schwenkeinstellbar ist. Zum Einstellen des Hebels 50 ist ein Einstellglied 52 in Gestalt einer Kopfschraube vorgesehen, die am von der Achse A entfernten Ende des Hebels 50 angreift und in den Gehäuseboden 4 eingeschraubt ist.

Im Bereich zwischen seinen hakenartigen Teilen 48 und dem Einstellglied 52 Hebel 50 einen etwa U-formigen Que mit zwei Flanschen 54, die in einer zur parallelen Ebene seitlich wegragen. P beiden Flanschen 54 sind zwei Vorspan verschweißt, die als Blattfedern 56 aus sind und sich in derselben Längsricht_{L} die Schnappfeder 12 auf deren beider erstrecken. Während die Schnappfeder zwischen den beiden Lagerböcken durcherstreckt, sind die beiden Blattfe( außerhalb der Lagerböcke angeordnet.

Die beiden Blattfedern 56 sind mit j_{'} zur Achse A ebenfalls parallelen Flar eines Lenkers 60 verschweißt und gemeinsam eine Lagerung für den Ler die diesem Schwenkungen um die A jedoch keinerlei andere Bewegung errr Die Achse A ist zugleich Quermittell Schnappfeder 12.

Am Lenker 60 ist ein Haken 60 ausc an dem das eine, vom Schaltkontakt vom Hebel 50 entfernte Ende der So feder 12 befestigt ist. Das vom Hebel fernte Ende 64 des Lenkers 60 selbst eine Aussparung 66 des Gehäuses 2 deren obere und untere Begrenzung j Anschlag für den Lenker 60 bilden. dem Haken 62 und dem Ende 64 ist arr 60 schließlich ein kegelförmiger Angri 68 für einen Arm 70 eines Betätigung ausgebildet.

Je nachdem, ob das Einstellglied 5 oder weniger tief in den Boden 4 des G 2 eingeschraubt ist, liegt das Ende Lenkers 60 in Ruhestellung des S schalters 10 mit einer mehr oder großen Vorspannung an der oberen Beg der Aussparung 66 an (Fig. 2 und 4; jedoch der Arm 70 auf den Angriffsp eine in den Zeichnungen nach unten ge Kraft P ausübt, die einen bestimmten, spannung entsprechenden Betrag schreitet, dann drückt diese Kraft P der 60 in seine untere Anschlagstellung (Fi( 5), und auf dem Weg dorthin spri Schnappfeder 12 schlagartig um, so da Schaltkontakt 32, der ursprünglich am ortsfesten Kontakt 28 angelegen h schlagartig von diesem löst und an den ortsfesten Kontakt 30 anlegt.

## Patentansprüche

1. Schnappschalter (10) mit
-einer Schnappfeder (12), die an Federträger (24) befestigt ist und i Abstand von diesem mindestens Schaltkontakt trägt (32),
- mindestens einem in bezug auf der träger (24) ortsfesten Kontakt (28, dem der Schaltkontakt (32) in einer stellung der Schnappfeder (12) anli
- einem Lenker (60), der in der N Federträgers (24) schwenkbar gelagert ist und in einem Abstand von seiner Lagerung sowie vom Schaltkontakt (32) mit der Schnappfeder (12) verbunden ist und einen Angriffspunkt (68) für eine Betätigungskraft P aufweist,
- mindestens einer Vorspannfeder, die auf den Lenker (60) einwirkt und bestrebt ist, diesen mit Vorspannung in einer Anschlagstellung zu halten,
- und einem Einstellglied (52), mit dem sich die Vorspannung der Vorspannfeder einstellen läßt, dadurch gekennzeichnet, daß die Vorspannfeder eine Blattfeder (56) ist, die einerseits am Lenker (60) und andererseits an einem Hebel (50) befestigt ist, der in der Nähe des Federträgers (24) in einem ortsfesten Lager (44) gelagert ist und mittels des Einstellgliedes (52) schwenkeinstellbar ist.

2. Schnappschalter nach Anspruch 1, dadurch gekennzeichnet, daß Lenker (60) und Hebel (50) miteinander durch ein Paar Blattfedern (56) verbunden sind, die beiderseits der Schnappfeder (12) angeordnet sind.

3. Schnappschalter nach Anspruch 2, dadurch gekennzeichnet, daß die Blattfedern (56) mit Flanschen (54, 58) verschweißt sind, die seitlich von dem im Querschnitt U-förmigen Lenker (60) und dem entsprechend gestalteten Hebel (50) wegragen, und daß die Schnappfeder (12) innerhalb dieser U-förmigen Querschnitte angeordnet ist.

4. Verfahren zum Herstellen eines Schnappschalters nach einem der Ansprüche 1 bis 3, wobei der Lenker (60) aus Blech ausgestanzt wird, dadurch gekennzeichnet, daß der Lenker (60) mit dem Hebel (50) über eine Brücke zusammenhängend ausgestanzt wird, sodann die Blattfeder oder Blattfedern (56) mit Lenker (60) und Hebel (50) verschweißt werden und erst danach die Brücke beseitigt wird.

## Revendications

1. Commutateur à action brusque (10) comprenant un ressort d'action brusque (12) qui est fixé à un support de ressort (24) et porte au moins un contact mobile à une certaine distance de ce dernier; au moins un contact (28, 30) fixe par rapport au support de ressort (24), contre lequel le contact mobile (32) est appliqué dans une position de commutation du ressort d'action brusque (12), un bras oscillant (60) qui s'articule dans le voisinage du support de ressort (24) et est relié au ressort d'action brusque (12) à une certaine distance de sa portée d'articulation ainsi que du contact mobile (32), et présente un point d'application (68) pour une force d'actionnement (P); au moins un ressort de précontrainte qui agit sur le bras oscillant (60) et tend à maintenir ce dernier avec précontrainte dans une position de butée, et un organe de réglage (52) au moyen duquel on peut régler la précontrainte du ress précontrainte, caractérisé en ce que le de précontrainte est un ressort lame (56) fixé, d'une part, au bras oscillant (60) et, part, à un levier (50) qui est monté dar portée d'articulation fixe (44) dans le voi du support de ressort (24) et peut être position angulaire au moyen de l'orga réglage (52).

2. Commutateur à action brusque s_{E} revendication 1, caractérisé en ce que 1 oscillant (60) et le levier (50) sont réunis l'autre par une paire de ressorts lames (E sont disposés de part et d'autre du d'action brusque (12).

3. Commutateur à action brusque revendication 2, caractérisé en ce qi ressorts lames (56) sont soudés à des (54, 58) qui font saillie latéralement sur oscillant (60), présentant une forme de section, et sur le levier (50) qui est d figuration correspondante et en ce c ressort d'action brusque (12) est disposé térieur de ces sections en forme de U.

4. Procédé de fabrication d'un à action brusque selon l'une des revendic 1 à 3, dans lequel le bras oscillant (6 découpé dans de la tôle, caractérisé en le bras oscillant (60) est découpé en r réuni au levier (50) par un pontet e ensuite, on soude le ressort lame ou les lames (56) au bras oscillant (60) et au (50) et qu'on n'élimine le potent qu'aprè opération.

## Claims

1. A snap switch (10) comprising
-a snap spring (12) mounted to a support (24) and, at a distance to the carrying at least one switch contact,
- at least one contact (28, 30) stationa; respect to the spring support (24), c which contact the switch contact (32 in a switch position of the snap sprin
- a guide (60) pivotally supported proximity of the spring support (2, being connected with the snap sprin at a distance to the point of mounting latter, and to the switch contact (32) having a point of attack (68) for an ac force P,
- at least one pre-tension spring acting guide (60) and tending to maintai guide with pre-tension in an ab. position, and
-an adjustment member (52) by whi pre-tension of the pre-tension spring adjusted characterized in that th, tension spring is a leaf spring (56) s on the one hand to the guide (60) and other hand to a lever (50) mounted proximity of the spring support (24) stationary bearing (44) and adaptec pivotally adjusted by means of the adjustment member (52).

2. The snap switch as defined in claim 1 characterized in that the guide (60) and the lever are connected with each other by a pair of leaf springs (56) arranged on both sides of the snap spring (12).

3. The snap switch as defined in claim 2 characterized in that the leaf springs (56) are welded to flanges (54, 58) extending laterally away from the guide (60) being U-shaped in cross section, and from the correspondingly designed lever (50), and that the snap (12) is located within said U-shapec sections.

4. A method of manufacturing a snap as defined in any one of claims 1 to 3 the guide (60) is punched from sheet r characterized in that the guide (60) is p together with the lever (50), both beir nected through a bridge portion, that tt leaf spring or leaf springs (56) is/are we the guide (60) and the lever (50), and t bridge portion is removed only thereaft
